# FASCICULE DE BREVET EUROPEEN

(11) **EP 0 362 095 B1**
(45) Date de publication et mention de la délivrance du brevet: **02.12.1992**
(21) Numéro de dépôt: 89440097.7
(22) Date de dépôt: 19.09.1989
(51) Int. Cl.: E05D 15/52

(54) **Ferrure pour porte, fenêtre ou analogue**
Beschlag für Tür, Fenster oder dergleichen
Fitting for a door, window or the like

(30) Priorité: 26.09.1988 FR 8812721; 14.03.1989 FR 8903577
(43) Date de publication de la demande: 04.04.1990
(73) Titulaire: FERCO INTERNATIONAL Usine de Ferrures de Bâtiment Société à responsabilité limitée, F-57400 Sarrebourg (FR)
(72) Inventeur: Simoncelli, Philippe, F-57400 Sarrebourg (FR)
(74) Mandataire: Aubertin, François

(56) Documents cités:
- DE-A- 2 743 437
- DE-A- 3 336 573
- FR-A- 2 278 888
- GB-A- 2 183 723
- US-A- 2 784 459

## Description

L'invention concerne une ferrure pour porte, fenêtre ou analogue, conforme au préambule de la revendication 1.

La présente invention trouvera son application plus particulièrement dans l'industrie spécialisée dans la quincaillerie du bâtiment.

On connaît déjà un certain nombre de ferrures adaptables à des portes, fenêtres ou analogues, comportant, notamment, des ferrures d'articulation composées d'un support d'angle et d'un compas d'arrêt, assurant la liaison basse et haute du châssis ouvrant de la porte, fenêtre ou analogue, contre son cadre dormant. Généralement, ces ferrures comportent, en outre, des moyens de verrouillage et, notamment, une crémone ou crémone-serrure permettant de maintenir verrouillé l'ouvrant contre le dormant. La fonction de ces crémones ou crémones-serrures consiste, par ailleurs, à commander le mode d'ouverture de la porte ou fenêtre en agissant sur leurs ferrures d'articulation. Notamment, de par sa conception, le compas d'arrêt, intervenant dans la partie supérieure de la porte ou fenêtre, est en mesure d'autoriser d'une part, une rotation de l'ouvrant autour d'un axe vertical, correspondant à une ouverture à la française et, d'autre part, un basculement de cet ouvrant en position d'abattant.

Quant au support d'angle, disposé dans l'angle inférieur de la porte ou fenêtre, il autorise, alternativement, un basculement de l'ouvrant autour d'un axe horizontal et son pivotement selon un axe de rotation vertical.

Une porte ou fenêtre comportant de tels modes d'ouverture, est généralement dénommée oscillo-battante. Toutefois, il existe bien entendu, d'autres modes d'ouverture permettant, selon le cas, de conférer à l'ouvrant une position d'ouverture totale ou partielle. Notamment, dans le cadre de portes ou fenêtres coulissantes, il est connu des ferrures autorisant, en outre, le décalage de l'ouvrant, selon une direction perpendiculaire, du cadre dormant.

Il est une tendance actuelle, notamment, dans les systèmes oscillo-battants, d'intégrer les ferrures d'articulation dans les feuillures de la porte ou fenêtre. Toutefois, ceci n'est pas sans poser un certain nombre de problèmes, notamment, au niveau de la tenue mécanique de ces ferrures d'articulation en cas d'association à des ouvrants de poids et de taille élevés et, en outre, lorsque ledit châssis ouvrant est à recouvrement partiel du cadre dormant.

En effet la disposition en feuillures des ferrures d'articulation limite, nécessairement, la section des pièces intervenant dans leur mécanisme. En ce qui concerne la lèvre périphérique équipant le châssis ouvrant et venant en applique, en position de fermeture, sur la face interne du cadre dormant, celle-ci impose le déport de l'axe de rotation de cet ouvrant en dehors du plan vertical dudit cadre dormant.

Ainsi, on connaît, notamment par le document US-A-2.784.459, des ferrures d'articulation pour porte ou fenêtre, composées d'un support d'angle et d'un compas d'arrêt fixés en feuillure. En fait, ce support d'angle et ce compas d'arrêt, de structure identique, comportent, tout d'abord, un bras de compas principal dont une extrémité est reliée, au moyen d'une articulation, à la traverse inférieure ou supérieure de l'ouvrant au plus près du montant arrière de ce dernier. L'extrémité opposée de ce bras de compas principal est montée pivotante sur une coulisse susceptible de se déplacer dans un profilé rapporté sur la traverse inférieure et supérieure du cadre dormant. On note, également, la présence d'un bras de compas auxiliaire dont les extrémités sont reliées. par l'intermédiaire d'articulations. à la traverse inférieure et supérieure de l'ouvrant, respectivement, à la traverse inférieure et supérieure du cadre dormant. Une biellette complète l'ensemble, cette biellette comportant l'une de ses extrémités montée pivotante sur ledit bras de compas auxiliaire tandis que son extrémité opposée est reliée, par l'intermédiaire d'une articulations à la coulisse se situant sur le cadre dormant et avec laquelle coopère, également, le bras de compas principal.

En fait, l'on constate que ces ferrures d'articulation décrites dans ce document US-A-2.784.459 n'autorisent qu'une ouverture à la française de l'ouvrant, aucun mode d'ouverture de type ventilation n'étant, dans ce cas, envisageable. En outre, la présence du bras de compas auxiliaire gêne, bien sûr, la rotation de l'ouvrant, puisque l'angle d'ouverture de ce dernier ne peut être qu'à peine supérieur à 90° par rapport au cadre dormant.

On connaît également, par le document EP-A-0.347.352, des ferrures d'articulation pour porte, fenêtre oscillo-battante, composées d'un support d'angle et d'un compas d'arrêt fixés en feuillures et comportant tous deux, un bras de compas auxiliaire, relié d'une part, à la traverse inférieure, respectivement, supérieure du cadre dormant, et, d'autre part, à la traverse inférieure de l'ouvrant de la porte ou fenêtre, respectivement, à un bras de compas principal coopérant avec la traverse supérieure de ce dernier. Le bras de compas principal intervenant dans la conception du compas d'arrêt, sert, plus particulièrement, à limiter l'amplitude du basculement de la porte ou fenêtre en position d'ouverture en abattant. Aussi, ce bras de compas principal est immobilisé par rapport à la traverse supérieure de l'ouvrant ou maintenu libre en rotation et en translation sur ce dernier, selon que l'opérateur désire amener la porte ou fenêtre en position de ventilation ou en position d'ouverture à la française. En fait, la sélection de ce mode d'ouverture s'effectue par l'intermédiaire de moyens de verrouillage, tels qu'une crémone ou crémone-serrure comportant des organes de verrouillage ou tringles de manoeuvre susceptibles d'agir sur les ferrures d'articulation pour autoriser l'ouverture de l'ouvrant, précisément, à la française et selon une position de ventilation.

Par ailleurs, le support d'angle et le compas d'arrêt comportent un second bras de compas monté coulissant, à l'une de ses extrémités, sur la traverse inférieure, respectivement, supérieure du cadre dormant et dont l'autre extrémité est reliée, au moyen d'une articulation, à la traverse inférieure du châssis ouvrant, respectivement, au bras de compas principal. De plus, une biellette, intervenant dans la composition du support d'angle et du compas d'arrêt, relie le second bras de compas à la traverse inférieure ou supérieure dudit cadre dormant.

Les inconvénients majeurs que présentent ces ferrures d'articulation connues consistent, essentiellement, en ce que l'angle d'ouverture de l'ouvrant par rapport au cadre dormant est nécessairement limité ou guère supérieur à 90°. En aucun cas, il n'est possible de conférer à la porte ou fenêtre une ouverture à 180°.

De plus, la commande d'ouverture, par l'intermédiaire de la crémone ou crémone-serrure engendre initialement, l'ouverture à la française de la porte ou fenêtre, suivie par la position de ventilation. Or, cet ordre, bien que conventionnel, n'est nullement logique. Il est, en effet, préférable d'obtenir, après une première manoeuvre, une position de ventilation plutôt qu'une position d'ouverture totale de l'ouvrant, d'une part, pour des raisons de commodité et, d'autre part, pour un gain de sécurité.

Plus précisément, en cas d'inattention de l'opérateur, lors du verrouillage de la porte ou fenêtre et partant d'une position d'aération, la commande partielle de la crémone ou crémone-serrure peut engendrer l'ouverture totale de la porte ou fenêtre et faciliter, ainsi, la pénétration d'un aigrefin dans l'habitation.

Finalement, la conception de ces ferrures d'articulation est dépendante des mécanismes de commande de verrouillage de la porte ou fenêtre. Aussi, cette conception des ferrures d'articulation va-t-elle différer selon que l'on est en présence d'une crémone munie de tringles de manoeuvre unidirectionnelles ou de type bidirectionnel. Or, ceci ne permet pas une standardisation dans la conception de ces ferrures d'articulation.

La présente invention a pour but de remédier à l'ensemble des inconvénients précités en proposant une ferrure pour porte, fenêtre ou analogue permettant de conférer à cette dernière un angle de rotation, en position d'ouverture à la française, égal à 190°. De plus, les ferrures d'articulation associées sont conçues de telle sorte qu'elles soient en mesure de coopérer avec tout type de mécanisme de commande tel que crémone ou crémone-serrure à tringles de manoeuvre bidirectionnelles ou unidirectionneles.

Un autre but de la présente invention consiste à proposer un support d'angle et un compas d'arrêt, constituant ces ferrures d'articulations de conception identique, permettant non seulement, leur inversion par rapport à un plan médian horizontal de la porte ou fenêtre, mais également, leur utilisation à droite ou gauche de cette dernière.

L'un des principaux objectifs recherché par la présente invention consiste à proposer une ferrure pour porte, fenêtre ou analogue, susceptible de conférer à cette dernière une position d'ouverture partielle, dite de ventilation, et d'ouverture totale à la française et dont la commande permet de sélectionner ce mode d'ouverture dans l'ordre précité.

L'invention, telle qu'elle est caractérisée dans les revendications, résout le problème et consiste en une ferrure pour porte, fenêtre ou analogue, comportant des moyens de verrouillage, tels qu'une crémone ou crémone-serrure, assurant le verrouillage d'un ouvrant contre un cadre dormant et agissant, par l'intermédiaire d'un organe de verrouillage ou une tringle de manoeuvre, sur des ferrures d'articulation, composées d'un support d'angle et d'un compas d'arrêt disposés en feuillure, pour autoriser, l'ouverture dudit ouvrant, au moins à la française et selon une position de ventilation, ledit support d'angle 2 et le compas d'arrêt 3 comportant :
- un bras de compas principal relié, à l'une de ses extrémités, au moyen d'une articulation à la traverse inférieure ou supérieure de l'ouvrant, au plus près du chant arrière de ce dernier, l'autre extrémité dudit bras de compas principal étant montée pivotante sur une coulisse se déplaçant dans une rainure aménagée, soit dans la traverse inférieure et supérieure du cadre dormant, soit présente dans un profilé rapporté sous ladite traverse inférieure et supérieure ;
- un bras secondaire monté articulé à l'une de ses extrémités, sur la traverse inférieure ou supérieure du cadre dormant et reliée, à son extrémité opposée, au bras de compas principal ;
- et des moyens pour commander, partant de la position de fermeture, l'ouverture en position de ventilation suivie de l'ouverture à la française de l'ouvrant par action successive sur les moyens de verrouillage, ces moyens étant constitués par une biellette montée articulée, à l'une de ses extrémités, sur la traverse supérieure et inférieure de l'ouvrant et dont l'autre extrémité, coopère, soit avec la coulisse sur le cadre dormant au moyen d'un doigt d'entraînement, soit avec un bras de levier secondaire comportant ses extrémités montées coulissantes, respectivement, sur l'ouvrant et ledit cadre dormant ; ladite biellette comportant, également, à son extrémité montée articulée sur l'ouvrant des moyens de commande en rotation de ladite biellette par l'intermédiaire d'un organe de verrouillage ou d'une tringle de manoeuvre actionnés par les moyens de verrouillage, ces moyens étant constitués, soit par la combinaison d'un doigt de commande et d'un plan butée. soit par un doigt de commande seul ou encore par un secteur denté, et coopérant avec ledit organe de verrouillage ou ladite tringle de manoeuvre, selon le cas, au travers d'un galet ou d'une crémaillère.

L'invention est exposée ci-après plus en détail à l'aide de dessins représentant seulement des modes d'exécution particuliers.
- la figure 1 représente une vue schématisée et en plan du compas d'arrêt intervenant dans l'angle supérieur de la porte. fenêtre ou analogue ;
- la figure 2 représente une vue schématisée et en plan de la biellette correspondant au support d'angle et coopérant avec les organes de commande de la crémone ou crémone-serrure ;
- la figure 3 représente une vue identique à la figure 1 mais correspondant à un second mode de réalisation des ferrures d'articulation :
- la figure 4 représente, une vue schématisée et en plan d'un second mode de réalisation des moyens susceptibles d'immobiliser certaines pièces constitutives des ferrures d'articulation en cas d'ouverture à la française ;
- la figure 5 représente une vue schématisée et en plan du support d'angle intervenant dans l'angle inférieur de la porte, fenêtre ou analogue et correspondant à un troisième mode de réalisation des ferrures d'articulation composant la ferrure conforme à l'invention ;
- la figure 6 représente une vue schématisée et en coupe de ce support d'angle illustré dans la figure 5.

La présente invention est relative à une ferrure pour porte, fenêtre ou analogue, offrant la possibilité de conférer à l'ouvrant de cette dernière, au moins une position d'ouverture à la française et une position d'aération dite de ventilation. Aussi, cette ferrure comporte des moyens de commande de verrouillage et, notamment, une crémone ou crémone-serrure (non représentée) susceptible de sélectionner le mode d'ouverture en intervenant sur le fonctionnement de ferrures d'articulation 1. Celles-ci sont composées d'un support d'angle 2 et d'un compas d'arrêt 3 intervenant, respectivement, dans l'angle inférieur et supérieur 4 de ladite porte, fenêtre ou analogue.

Avantageusement et selon une caractéristique de la présente invention, le support d'angle 2 et le compas d'arrêt 3 sont de conception strictement identique. De ce fait, seul le compas d'arrêt 3 a été représenté plus en détail dans les figures 1 et 3 correspondant à des modes de réalisation distincts, tandis que les figures 5 et 6 illustrent un support d'angle 2 exécuté selon un troisième mode de réalisation également applicable au compas d'arrêt. Cependant, il peut s'avérer que l'action des moyens de commande de la crémone ou crémone-serrure diffère selon que l'on se situe au niveau dudit support d'angle 2 ou dudit compas d'arrêt 3. Aussi a-t-il été représenté dans la figure 2 les pièces constitutives du support d'angle 2 exécutées selon le mode de réalisation de la figure 1 et coopérant avec lesdits moyens de commande pour autoriser la sélection du mode d'ouverture à la française ou en une position de ventilation de la porte, fenêtre ou analogue.

Ainsi le compas d'arrêt 3 ou le support d'angle 2 comportent, selon l'invention un bras de compas principal 5 relié, à l'une de ses extrémités 6, au moyen d'une articulation 7, 7A, à la traverse supérieure 8 ou, selon le cas, inférieure 8A de l'ouvrant 9 de la porte, fenêtre ou analogue. Plus précisément, cette liaison entre le bras de compas principal 5 et l'ouvrant 9 se situe, de préférence, au plus près du chant arrière 10 de ce dernier. Une telle disposition évite un déport d'amplitude trop importante de l'ouvrant 9 en dehors du cadre dormant 11 lors de l'ouverture à la française.

Avantageusement, cette extrémité 6 du bras de compas principal 5 peut être coudée à angle droit tel qu'illustré dans la figure 1 de manière à épouser la forme du profilé constituant le montant arrière 12 de l'ouvrant 9 et, notamment, de la lèvre de recouvrement 52 équipant ce dernier en cas d'ouverture maximum à la française. Plus précisément, en raison de cette configuration, ladite lèvre de recouvrement 52 est en mesure, au cours du pivotement de l'ouvrant 9, de venir se loger dans l'angle intérieur 53 de cette extrémité coudée 6 du bras de compas principal 5 et autoriser ainsi, une ouverture au moins égale à 180 degrés de la porte, fenêtre ou analogue.

Cependant, tel que représenté en trait continu dans la figure 1, le coude formé par le bras de compas principal 5, nécessite un usinage de la face interne de la lèvre de recouvrement 52, de manière à ne pas gêner la fermeture de l'ouvrant 9. Aussi a-t-il été représenté dans cette même figure 1, en trait discontinu et en position de fermeture, un bras de compas principal 5A dont la morphologie s'apparente à celle d'un "Z" à angle droit et évite tout usinage supplémentaire du châssis ouvrant. Toutefois, un tel bras de compas principal 5A permet de conserver l'avantage d'une ouverture à 180 degrés de l'ouvrant 9.

Dans le cadre du mode de réalisation illustré dans les figures 5 et 6, ce bras de compas principal 5 est sensiblement arqué. Cette configuration spécifique a pour objet de mieux répartir les charges de l'ouvrant 9 sur ledit bras de compas principal 5 et, ce, notamment, en début d'ouverture et de fermeture de la porte, fenêtre ou analogue.

De plus, elle permet de réduire l'encombrement général du support d'angle 2 et du compas d'arrêt 3 dans la feuillure de la porte, fenêtre ou analogue et évite d'entailler la lèvre de recouvrement 52 de l'ouvrant 9.

On notera par ailleurs, qu'en raison du peu d'espace qu'occupe les ferrures d'articulation en feuillure de la porte, fenêtre ou analogue, le bras de compas principal 5 peut être prévu d'épaisseur 102 suffisamment importante, notamment, au niveau du support d'angle 2 pour supporter le poids que représente certains ouvrants de grande dimension.

Préférentiellement et selon l'invention, l'autre extrémité 13 de ce bras de compas principal 5 est montée pivotante sur une coulisse 14 se déplaçant dans une rainure 15 aménagée soit dans la traverse supérieure 16 ou inférieure 16A du cadre dormant 11, soit présente dans un profilé 17 rapporté sur ladite traverse supérieure 16 ou inférieure 16A.

Au vu de la description précédente, on comprend qu'en exerçant une poussée sur ladite coulisse 14, tant du support d'angle 2 que du compas d'arrêt 3, cette poussée est répercutée sur le bras de compas principal 5, provoquant le déport de l'ouvrant 9 par rapport au cadre dormant 11 suivant une direction perpendiculaire à ce dernier.

Cependant, il convient de s'assurer que cette pression exercée sur la coulisse 14 soit intégralement répercutée, par le bras de compas principal 5, sur l'ouvrant 9 selon une direction perpendiculaire au plan de la porte ou fenêtre et d'éviter, ainsi, un décalage dudit ouvrant 9 parallèlement au cadre dormant 11. A cet effet, le bras de compas principal 5 est relié, dans sa partie médiane 18, à un bras secondaire 19 monté articulé à son extrémité 20 sur la traverse supérieure 16 ou inférieure 16A du cadre dormant 11.

A noter que dans le cadre d'un bras de compas principal 5 arqué celui-ci comporte dans sa partie médiane 18 et sur son bord latéral 100, de faibles rayons de courbure, un oeillet 101 intervenant dans la liaison avec l'extrémité 20A du bras secondaire 19.

Dans tous les cas, un tel décalage de l'ouvrant 9 par rapport audit cadre dormant 11, au moyen du bras de compas principal 5, doit être obtenu dès la commande de déverrouillage de la crémone ou crémone-serrure non représentée. De plus, un autre impératif que s'est imposé la présente invention consiste en ce que, partant de la position de verrouillage, la commande de déverrouillage de la crémone ou crémone-serrure provoque, successivement, l'ouverture de la porte ou fenêtre dans une position de ventilation, suivie d'une ouverture totale à la française. Ainsi, selon une caractéristique de la présente invention, la ferrure comporte des moyens 21 coopérant avec les ferrures d'articulation 1 pour commander, partant de la position de fermeture, l'ouverture de la porte, fenêtre ou analogue dans l'ordre précité.

Selon un premier mode de réalisation, ces moyens 21 sont constitués, essentiellement, par une biellette 22 montée articulée à l'une de ses extrémités 23 sur la traverse supérieure 8 ou inférieure 8A de l'ouvrant 9, tandis que l'autre extrémité 24 de cette biellette 22 est en mesure de faire corps avec la coulisse 14 au moyen d'un doigt d'entraînement 25.

Ladite biellette 22 est munie, en outre, dans le prolongement de son extrémité 23, montée articulée sur ladite traverse supérieure 8 ou inférieure 8A, d'un doigt de commande 26, sur lequel peut agir un galet 27 solidaire d'un organe de commande 28 tel qu'une tringle de manoeuvre actionnée par la crémone ou crémone-serrure.

Plus précisément, en position de fermeture de la porte, fenêtre ou analogue, la biellette 22 est disposée, sensiblement, dans un même plan vertical passant par les traverses supérieures 8, 16 et inférieures 8A, 16A, respectivement, de l'ouvrant 9 et du cadre dormant 11. En actionnant le mécanisme de commande de la crémone ou crémone-serrure par l'intermédiaire d'une poignée, non visible, l'organe de commande ou tringle de manoeuvre 28 a pour fonction d'entraîner en rotation la biellette 22. Pour ce faire, le galet 27, solidaire dudit organe de commande 28, vient à coopérer avec un plan butée 29 de cette biellette 22, sensiblement décalé par rapport à l'axe de rotation 30 de cette dernière. Il en résulte la rotation de ladite biellette 22, celle-ci provoquant, simultanément, par l'intermédiaire de son doigt d'entraînement 25, le déplacement rectiligne dans la rainure 15 de la coulisse 14 qui actionne, par là même, le bras de compas principal 5. L'ouvrant 9 est alors projeté en dehors du cadre dormant 11 et, de préférence, vers l'intérieur de l'habitation. Il s'agit là de la position d'aération ou encore dite de ventilation de la porte, fenêtre ou analogue.

A ce sujet, il convient de préciser que la présente ferrure est en mesure de conférer deux types de positions de ventilation à l'ouvrant 9 par rapport au cadre dormant 11. La première, dite position en abattant, correspond au cas où l'action de la crémone ou crémone-serrure n'engendre, initialement, qu'une rotation de la biellette 22 correspondant au compas d'arrêt 3. Simultanément, une course à vide 31, séparant du plan butée 29A, le galet 27A (voir figure 2) est exécutée par ce dernier sous l'action de l'organe de commande 28A ou tringle de manoeuvre venant à agir au niveau du support d'angle 2. Ceci évite une rotation de ladite biellette 22A et, en conséquence, maintient, accolée la traverse inférieure 8A de l'ouvrant 9 contre la traverse inférieure 16A du cadre dormant 11. En résumé, il s'agit de créer un retard dans l'entraînement de la biellette 22A du support d'angle 2 par rapport à celle 22 correspondant au compas d'arrêt 3.

La seconde solution consiste à s'assurer d'une cinétique identique au niveau du support d'angle 2 et du compas d'arrêt 3. De ce fait, l'action de déverrouillage sur la crémone ou crémone-serrure provoque, initialement, un déport total de l'ouvrant 9 par rapport au cadre dormant 11.

Au cas où il est choisi une position de ventilation correspondant à l'ouverture en abattant de la porte, fenêtre ou analogue, la commande de déverrouillage complémentaire sur la crémone ou crémone-serrure entraîne secondairement, le décalage de l'ouvrant 9 par rapport au cadre dormant 11 au niveau de leur traverse inférieure et, ce, par rotation de la biellette 22A.

En fait, quelle que soit la solution adoptée, cette seconde action sur le mécanisme de commande de la crémone ou crémone-serrure ramène l'ouvrant 9 dans une position totalement dégagée par rapport au cadre dormant 11. Il doit alors être possible, pour assurer l'ouverture à la française de la porte, fenêtre ou analogue, de détruire l'une des liaisons reliant les biellettes 22, 22A à l'ouvrant 9 et au cadre dormant 11.

A cet effet et selon le mode de réalisation de l'invention représenté dans la figure 1, la coulisse 14 comporte, dans l'un de ses chants longitudinaux 32, une découpe 33 dans laquelle s'insère le doigt d'entraînement 25 de ladite biellette 22, 22A. Ainsi, suite à la rotation de celle-ci ayant entraîné le coulissement, dans la rainure 15, de la coulisse 14, la découpe 33 de cette dernière vient à se positionner au droit d'une lumière 34 aménagée dans la paroi latérale 35 de ladite rainure 15. De ce fait, le doigt d'entraînement 25 de la biellette 22, 22A est en mesure de déboîter latéralement de la coulisse 14 et du profilé 17 ou de la traverse du cadre dormant 11 sous l'action d'une commande en rotation de l'ouvrant 9 autour d'un axe vertical correspondant à l'axe des articulations 7, 7A reliant les bras de compas principaux 5 du support d'angle 2 et du compas d'arrêt 3 audit ouvrant 9.

Contrairement, en refermant la porte, fenêtre ou analogue, ce doigt d'entraînement 25 de la biellette 22, 22A vient à nouveau à s'engager dans la lumière 34 puis la découpe 33, respectivement, de la paroi latérale 35 de la rainure 15 et de la coulisse 14. A ce propos, il est indispensable de noter que, pour se garantir du bon positionnement, des biellettes 22 et 22A et, notamment, de leur doigt d'entraînement 25, au droit des lumières 34 et découpes 33, lesdites biellettes 22 et 22A sont bloquées en rotation au moyen des galets 27 et 27A coopérant avec les organes de commande 28 et 28A de la crémone ou crémone-serrure. Plus précisément, ces galets 27 et 27A viennent à coopérer, en position d'ouverture totale de la crémone ou crémone-serrure, avec les plans butée 29 et 29A des biellettes 22 et 22A, empêchant celles-ci de pivoter autour de leur axe de rotation 30.

Tel que décrit ci-dessus, la position d'aération périmétrale, correspondant à un décalage total de l'ouvrant 9 par rapport au cadre dormant 11, est obtenue, selon le cas, suite à une première commande de la crémone ou crémone-serrure ou en fin de déverrouillage de cette dernière. Cette seconde solution nécessite l'utilisation de moyens de retenue secondaires disposés en périphérie de l'ouvrant et, de préférence, à hauteur du montant avant de ce dernier au cas où il serait d'un intérêt pour l'utilisateur de maintenir ledit ouvrant dans cette position d'aération sans pour autant, permettre à un étranger de pénétrer aisément dans l'habitation.

Cependant, dans le cas initial, correspondant au décalage de l'ouvrant par rapport au cadre dormant, atteint, suite à une première action sur la crémone ou crémone-serrure, la disposition des galets 27, 27A sur les organes de commande ou tringles de manoeuvre 28, 28A par rapport aux biellettes 22, 22A peut être déterminée de telle sorte que, dans cette position intermédiaire, ces dernières n'ont effectué qu'une rotation partielle. Ainsi, le déplacement de la coulisse 14 serait insuffisant pour permettre à sa découpe 33 de se positionner au droit de la lumière 34 présente dans la rainure 15. En conséquence, le doigt d'entraînement 25 des biellettes 22, 22A ne pourrait pas se dégager de ladite rainure 15 empêchant, par là même, l'ouverture à la française de l'ouvrant 9. En fait, la rotation totale des biellettes 22 et 22A ne serait obtenue que suite au déverrouillage complet de la crémone ou crémone-serrure.

Il a été précisé, plus haut dans la description, que l'entraînement en rotation des biellettes 22, 22A est obtenu en raison d'une coopération d'un plan butée 29, 29A ou d'un doigt de commande 26 avec un galet 27, 27A d'une tringle de manoeuvre 28, 28A. Toutefois, d'autres modes de réalisation peuvent être envisagés pour assurer une telle fonction. A titre d'exemple représenté dans la figure 3, la biellette 22 de configuration identique à un bras de compas, peut être munie à son extrémité 36, montée pivotante sur la traverse supérieure 8 de l'ouvrant 9, d'un secteur denté 37 susceptible de coopérer avec la denture 38 d'une crémaillère 39 rapportée à l'extrémité de la tringle de manoeuvre 28, 28A.

Cette même figure 3 représente, par ailleurs, un bras de compas principal 5 non coudé correspondant à un autre mode de réalisation.

Précédemment, il a été décrit l'intérêt d'immobiliser en rotation les biellettes 22, 22A en cours d'ouverture à la française de la porte, fenêtre ou analogue. Cependant, ladite rainure 15 étant immobile, elle constitue l'élément de référence par rapport auquel il convient également d'immobiliser, en translation, la coulisse 14, en cours de pivotement de l'ouvrant 9. En effet, si les biellettes 22 et 22A sont en mesure de se décaler, dans le cadre de ce mode d'ouverture, cette possibilité est également offerte aux coulisses 14.

Dans ce but, la ferrure, conforme à l'invention, comporte, en outre, des moyens 40 pour immobiliser en translation la coulisse 14 par rapport à la rainure 15 en cas d'ouverture à la française.

Selon un premier mode de réalisation, illustré dans la figure 1, ces moyens 40 sont constitués par une came 41 montée articulée sur la coulisse 14 et comportant une fourche 42 susceptible d'accueillir le doigt d'entraînement 25 de la biellette 22 ou 22A. Ainsi, tant en position de fermeture qu'en position d'aération ou de ventilation périmétrale, la fourche 42 est en prise sur ledit doigt d'entraînement 25. En cas de commande d'ouverture à la française de l'ouvrant de la porte, fenêtre ou analogue, l'action du doigt d'entraînement sur ladite fourche 42 provoque la rotation de la came 41. Un plot de blocage 43 surmontant cette dernière, vient alors à s'engager dans une lumière 44 aménagée à cet effet, dans l'une des parois latérales 45 de la rainure 15. Il en résulte l'immobilité en translation de la coulisse 14 dans cette dernière. Contrairement, lors de son engagement dans la découpe 33 de la coulisse 14, le doigt d'entraînement 25 vient à coopérer avec l'une des branches de la fourche 42 provoquant la rotation inverse de la came 41 et, finalement, le dégagement du plot 43 de la lumière 44.

La figure 4 illustre un autre mode de réalisation de ces moyens 40 susceptibles d'immobiliser en translation la coulisse 14 dans ladite rainure 15 en position d'ouverture à la française de la porte, fenêtre ou analogue. Plus précisément, dans le cadre de ce mode de réalisation, les moyens 40 sont constitués par un levier 46 monté articulé sur la coulisse 14 et dont la rotation dans un sens déterminé assure le blocage, en translation, de cette dernière dans la rainure 15.

Ainsi, ce levier 46 comporte, d'une part, un doigt de commande 47, susceptible d'être actionné par l'intermédiaire du doigt d'entraînement 25 de la biellette 22 ou 22A et, d'autre part, un organe de blocage 48 qui est en mesure de s'engager dans une ouverture 50 aménagée dans l'une des parois latérales 45 de la rainure 15 et immobiliser, ainsi, la coulisse 14.

Plus exactement, l'action du doigt d'entraînement 25 de la biellette 22, 22A, sur le doigt de commande 47, en position de fermeture ou d'aération de l'ouvrant 9, provoque le dégagement de l'organe de blocage 48 de la lumière 50 autorisant ainsi, le déplacement axial de la coulisse 14. Contrairement, en cas d'ouverture à la française, la suppression de l'action du doigt d'entraînement 25 sur le doigt de commande 47, provoque, sous l'impulsion de moyens élastiques 51, la rotation du levier 46 et, simultanément, l'engagement de l'organe de blocage 48 dans l'ouverture 50.

Le mode de réalisation, représenté dans les figures 5 et 6 de la ferrure, conforme à l'invention, trouvera son application plus particulièrement dans le cadre de portes ou fenêtres dont les feuillures sont de dimensions réduites et qui ne seraient pas aptes à accueillir des ferrures d'articulation 1 conçues selon les modes de réalisation exposés, plus haut dans la description.

Ainsi, selon ce mode de réalisation, les moyens 21 susceptibles de provoquer, successivement, l'ouverture de la porte, fenêtre ou analogue, dans une position de ventilation suivie d'une ouverture totale à la française, sont constitués par une biellette 22A montée articulée, à l'une de ses extrémités 23, sur la traverse inférieure 8A ou selon le cas, supérieure 8 de l'ouvrant 9. Quant à l'extrémité opposée 24 de cette biellette 22A, elle est reliée, par l'intermédiaire d'une articulation 103, à un bras de levier secondaire 104. Celui-ci coopère, au niveau de ses extrémités 105, 106, respectivement, avec l'ouvrant 9 et le cadre dormant 11.

En fait, l'extrémité 105 de ce bras de levier secondaire 104 est montée coulissante dans une glissière 107 aménagée soit dans une plaquette de fixation ou dans le prolongement 108 d'une têtière 109 équipant la traverse inférieure 8A ou supérieure 8 de l'ouvrant 9. L'extrémité opposée 106 de ce bras de levier secondaire 104 est également montée coulissante sur la traverse inférieure 16A ou supérieure 16 du cadre dormant 11. Plus précisément, cette extrémité 106, soit coopère, par l'intermédiaire d'un doigt d'entraînement 112, avec une seconde coulisse 110 susceptible de se déplacer, dans la rainure 15 aménagée dans la traverse inférieure 16A et supérieure 16 du cadre dormant 11, ou dans un profilé 17 rapporté sur cette traverse inférieure 16A ou supérieure 16, soit comporte un têton 112A engagé dans ladite rainure 15 et susceptible de coulisser dans cette dernière. On notera que la figure 5 représente, plus exactement, ce second mode de réalisation tandis que la figure 6 est conforme au mode d'exécution évoqué ci dessus.

De manière à ce que, les moyens de verrouillage et, notamment, la crémone ou crémone-serrure soient en mesure d'agir sur de tels moyens 21 conçus selon ce troisième mode de réalisation, l'extrémité 23, montée articulée sur la traverse inférieure 8A ou supérieure 8 de l'ouvrant 9, de la biellette 22A est équipée d'un doigt de commande 26 formant un angle 111 avec l'axe longitudinal de cette dernière. Sur ce doigt de commande 26 agit un galet 27A solidaire d'un organe de commande 28A tel qu'une tringle de manoeuvre actionnée par l'intermédiaire de la crémone ou crémone-serrure. Là encore cette disposition particulière du doigt de commande 26 par rapport à la biellette 22A permet de limiter l'encombrement de cette dernière en feuillure du cadre dormant 11 et de l'ouvrant 9 et, dans tous les cas, évite l'entaillage de la lèvre de recouvrement 52 équipant ce dernier contrairement à la biellette 22 conforme au premier mode de réalisation.

Aussi, le fonctionnement, de la ferrure 1 est le suivant :
- en position de fermeture de la porte, fenêtre ou analogue, la biellette 22A est disposée, sensiblement, dans un même plan vertical passant par les traverses inférieures (8A, 16A) ou supérieures (8, 16), respectivement, de l'ouvrant 9 et du cadre dormant 11 ;
- par action sur la crémone ou crémone-serrure (non visible sur les dessins) l'organe de commande ou tringle de manoeuvre 28A repousse le doigt de commande 26 entraînant la rotation de ladite biellette 22A ;
- celle-ci repousse, simultanément, le bras de levier secondaire 104 dont les extrémités 105 et 106 viennent à coulisser dans la glissière 107 et, dans la rainure 15 aménagée, respectivement, sur la traverse inférieure 8A et supérieure 8 de l'ouvrant 9 et sur la traverse inférieure 16A et supérieure 16 du cadre dormant 11. On notera qu'au cours du déplacement du bras de levier secondaire 104 et de la biellette 22A, s'opèrent, en outre, la rotation du bras de compas principal 5 et le déplacement de la coulisse 14 à laquelle est reliée son extrémité 13, dans la rainure 15 présente dans la traverse inférieure 16A et supérieure 16 du cadre dormant 11.

L'ouvrant 9 est alors projeté en dehors de ce dernier et, de préférence, vers l'intérieur de l'habitation ce qui correspond à la position dite de ventilation de la porte, fenêtre ou analogue.

A ce propos, il convient de remarquer que, tout comme précédemment, la ferrure conçue selon ce mode de réalisation est en mesure de conférer deux types de positions de ventilation à l'ouvrant 9 par rapport au cadre dormant 11. La première dite position en abattant, correspond au cas où l'action de la crémone ou crémone-serrure engendre, initialement, une rotation de la biellette située en feuillure supérieure de la porte, fenêtre ou analogue. Simultanément, le galet 27A de l'organe de commande ou tringle de manoeuvre 28A, venant à agir au niveau de la feuillure inférieure, exécute une course à vide 31 correspondant à la distance séparant ledit galet 27A du doigt de commande 26. La biellette 22A, associée au support d'angle 2 n'étant pas sollicitée dans ces conditions, la traverse inférieure 8A de l'ouvrant 9 est maintenue accolée contre la traverse inférieure 16A du cadre dormant 11. Là encore, on crée un retard dans l'entraînement de la biellette 22A, associée au support d'angle 2 par rapport à celle située en feuillure supérieure de la porte, fenêtre ou analogue.

La seconde solution consiste à s'assurer d'une cinétique identique des biellettes au niveau de la feuillure inférieure et supérieure de l'ouvrant 9 et du cadre dormant 11. De ce fait, l'action de déverrouillage sur la crémone ou crémone-serrure provoque, initialement, un déport total de l'ouvrant 9 par rapport au cadre dormant 11.

Au cas où il est choisi une position de ventilation correspondant à l'ouverture en abattant de la porte, fenêtre ou analogue, une commande de déverrouillage complémentaire sur la crémone ou crémone-serrure entraîne, secondairement, le décalage de l'ouvrant 9 par rapport au cadre dormant 11 au niveau de leur traverse inférieure, respectivement 8A et 16A et, ce, par rotation de la biellette 22A et le déplacement du bras de levier secondaire 104.

En fait, quelle que soit la solution adoptée, cette seconde action sur la crémone ou crémone-serrure ramène l'ouvrant 9 dans une position totalement dégagée sur sa périphérie par rapport au cadre dormant 11.

Partant de là, il doit être possible d'assurer l'ouverture à la française de la porte, fenêtre ou analogue.

Dans ce but, la rainure 15, présente dans la traverse inférieure 16A et supérieure 16 du cadre dormant 11, comporte tout comme dans le cadre du mode de réalisation représenté dans la figure 1, une lumière 34 aménagée dans l'une de ses parois latérales 35 et au droit de laquelle vient se présenter, après commande de déverrouillage de la crémone ou crémone-serrure, soit le doigt d'entraînement 112 soit le têton 112A équipant l'extrémité 106 du bras de levier secondaire 104. Ainsi, ce doigt d'entraînement 112 ou têton 112A est en mesure de déboîter latéralement de ladite rainure sous l'action d'une commande en rotation de l'ouvrant 9 autour d'un axe vertical correspondant à l'axe du pivot 7A, 7 auquel est relié le bras de compas principal 5. A noter qu'en cas d'utilisation d'une seconde coulisse 110 disposée dans la rainure 15 et avec laquelle coopère le doigt d'entraînement 112, cette coulisse 110, présente, également, dans l'un de ses chants longitudinaux, une découpe venant se situer au droit de la lumière 34 présente dans la rainure 15 après déverrouillage de la crémone ou crémone-serrure, pour autoriser le dégagement latéral dudit doigt d'entraînement 112.

En refermant la porte, fenêtre ou analogue, ce doigt d'entraînement 112 ou ce têton 112A du bras de levier secondaire 104 vient, à nouveau, à s'engager dans la lumière 34 aménagée dans la paroi latérale 35 de la rainure 15 et, éventuellement, dans la découpe présente dans la seconde coulisse 110.

En raison du blocage, en rotation des biellettes 22A, disposées en feuillure supérieure et inférieure de l'ouvrant 9 et du cadre dormant 11, par l'intermédiaire des galets 27A on s'assure du bon positionnement du doigt d'entraînement 112 ou du têton 112A du bras de levier secondaire 104 au droit de la lumière 34 au moment de la fermeture de la porte, fenêtre ou analogue.

Cependant, en cas de présence dans la rainure 15 d'une coulisse 110 avec laquelle coopère le doigt d'entraînement 112 du bras de levier secondaire 104, une telle coulisse 110 doit être immobilisée dans ladite rainure 15 au cours de l'ouverture à la française de l'ouvrant 9. Ceci peut être obtenu à l'aide de moyens 40 tels que décrits ci-dessus à propos des modes de réalisation illustrés dans les figures 1 à 4.

Tel que déjà indiqué plus haut, la position d'aération périmétrale, correspondant à un décalage total de l'ouvrant 9 par rapport au cadre dormant 11, est obtenu, selon le cas, suite à une première commande de la crémone ou crémone-serrure ou au cours d'une seconde action sur cette dernière.

Quelle que soit la solution adoptée, dans une telle position d'aération périmétrale, la disposition des galets 27A, sur les organes de commande ou tringles de manoeuvre 28A, par rapport aux biellettes 22A peut être déterminée de telle sorte que, lesdites biellettes 22A n'ont effectué qu'une rotation partielle. Ainsi, le déplacement, du doigt d'entraînement 112 ou du têton 112A du bras de levier secondaire 104 serait insuffisant pour lui permettre de se positionner au droit de la lumière 34 présente dans la rainure 15 empêchant par là même, l'ouverture à la française de l'ouvrant 9. En fait, la rotation totale des biellettes 22A ne serait obtenue qu'après déverrouillage complet de la crémone ou crémone-serrure.

A ce propos, il est probable que, dans certains cas, cette action complémentaire sur la crémone ou crémone-serrure n'engendre qu'une rotation d'amplitude réduite des biellettes 22 et 22A et que dans ces conditions, la position de déverrouillage intermédiaire ne peut pas être définie précisément.

De manière à remédier à cet inconvénient, il est prévu des moyens 113 permettant, d'une part, d'empêcher l'ouverture à la française de l'ouvrant 9 lorsque celui-ci est en position d'aération périmétrale, dite de ventilation et, d'autre part, de démultiplier l'action de la biellette 22A sur ledit bras de levier secondaire 104 en fin de déverrouillage de la crémone ou crémone-serrure. Plus précisément, ces moyens 113 sont constitués d'une lumière 114 en forme d'une virgule aboutant à l'extrémité 115 de la glissière 107 dans laquelle se déplace l'extrémité 106 dudit bras de levier secondaire 104. En fait, cette lumière 114 forme un angle 116 par rapport à la glissière 107 de manière à provoquer l'éloignement de cette extrémité 106 du bras de levier secondaire 104 par rapport au cadre dormant 11 en fin de rotation de la biellette 22A. Il en résulte un déplacement supplémentaire de son extrémité 105 dudit bras de levier secondaire 104 dans la rainure 15 de sorte que le doigt d'entraînement 112 ou le têton 112A se présente au droit de la lumière 34 aménagée dans la paroi latérale 35 de cette rainure 15.

De manière à faciliter la compréhension du fonctionnement de la présente ferrure, les différentes positions que peut occuper, tant l'extrémité 105 du bras de levier secondaire 104 dans la glissière 107 que le galet 27A, solidaire de l'organe de de commande 28A, par rapport à la biellette 22A, ont été repérées sur la figure 5.

Ainsi, les repères 117, 118, désignent la position de cette extrémité 105 et du galet 27A au niveau de la feuillure inférieure, tandis que les repères 117 et 119 s'accordent à la position de cette extrémité du bras de levier secondaire 104 et du galet 27 situés dans la feuillure supérieure et, ce, lorsque la porte ou fenêtre est totalement verrouillée.

Après une première action sur la crémone ou crémone-serrure correspondant, par exemple, à une ouverture en abattant de l'ouvrant 9, seul le galet 27A au niveau de la feuillure inférieure s'est déplacé pour occuper la position repérée 119. Contrairement, dans la feuillure supérieure, tant l'extrémité 105 du bras de levier secondaire 104 que le galet se sont déplacés occupant maintenant les positions repérées 120 et 121.

Suite à une seconde action sur la crémone ou crémone-serrure, l'ouvrant 9 se met en position d'aération périmétrale par rapport au cadre dormant 11. Ceci provoque un déplacement supplémentaire du galet et de l'extrémité 105 du bras de levier secondaire 104, situés en feuillure supérieure, les ramenant dans leur position repérée 122 et123. On remarquera, à ce propos, que cette extrémité 105 du bras de levier secondaire 104 s'est engagée dans la lumière 114 aboutant à la glissière 107 et le doigt d'entraînement 112 ou le têton 112A s'est positionné au droit de la lumière 34 aménagée dans la rainure 15 présente sur la traverse supérieure du cadre dormant 11. Quant à cette extrémité 105 dudit bras de levier secondaire 104 et du galet 27A, disposés en feuillure inférieure, ceux-ci occupent, respectivement, les positions repérées 120 et 121.

Au cours d'une troisième commande de la crémone ou crémone-serrure, autorisant l'ouverture à la française de l'ouvrant 9, seul le galet, au niveau de la traverse supérieure de ce dernier, effectue une translation supplémentaire pour arriver au repère 124. Par ailleurs, l'extrémité 105 du bras de levier secondaire 104 et le galet 27A, situés au niveau des traverses inférieures 8A et 16A, respectivement, de l'ouvrant 9 et du cadre dormant 11, se déplacent pour venir en position repérée 122 et 123. Le doigt d'entraînement 112 ou le têton 112A vient, ainsi, à se positionner au droit de la lumière 34 de la rainure 15 présente au niveau de la traverse inférieure 16A du cadre dormant 11.

En conclusion, la présente invention permet de remédier à l'ensemble des inconvénients des ferrures connues, notamment, pour ouvrant oscillo-battant. Ainsi, l'invention apporte une solution au problème que pose l'angle d'ouverture de l'ouvrant par rapport au cadre dormant en cas d'insertion du support d'angle et du compas d'arrêt en feuillures. Elle autorise, également, la commande, partant de la position de fermeture, de l'ouverture à la française en passant par une position d'aération intermédiaire. De plus, elle permet d'adopter deux modes d'ouverture partielle différents.

Finalement, on notera que la ferrure conforme à l'invention est applicable à tout type de feuillure de porte, fenêtre ou analogue grâce à son encombrement réduit et à une meilleure répartition des charges sur ses éléments constitutifs.

## Revendications

1. Ferrure pour porte, fenêtre ou analogue comportant des moyens de verrouillage, tels qu'une crémone ou crémone-serrure assurant le verrouillage d'un ouvrant (9) contre un cadre dormant (11) et agissant, par l'intermédiaire d'un organe de verrouillage ou une tringle de manoeuvre (28, 28A), sur des ferrures d'articulation composées d'un support d'angle (2) et d'un compas d'arrêt (3) disposés en feuillure, pour autoriser l'ouverture dudit ouvrant (9) au moins à la française et selon une position de ventilation, caractérisée par le fait que ledit support d'angle (2) et ledit compas d'arrêt (3) comportent :
- un bras de compas principal (5) relié, à l'une de ses extrémités (6) et au moyen d'une articulation (7, 7A) à la traverse inférieure (8A) ou supérieure (8) de l'ouvrant (9) au plus près du chant arrière (10) de ce dernier, l'autre extrémité (13) dudit bras de compas principal (5) étant montée pivotante sur une coulisse (14) se déplaçant dans une rainure (15) aménagée, soit dans la traverse inférieure (16A) et supérieure (16) du cadre dormant (11), soit présente dans un profilé (17) rapporté sur ladite traverse inférieure (16A) et supérieure (16) ;
- un bras secondaire (19) monté articulé, à l'une de ses extrémités (20) sur la traverse inférieure (16A) ou supérieure (16) du cadre dormamt (11) et reliée, à son extrémité opposée, au bras de compas principal (5) ;
- et des moyens (21) pour commander, partant de la position de fermeture, l'ouverture en position de ventilation suivie de l'ouverture à la française de l'ouvrant (9) par action successive sur les moyens de verrouillage, ces moyens (21) étant constitués par une biellette (22, 22A) montée articulée, à l'une de ses extrémités (23) sur la traverse supérieure (8) et inférieure (8A) de l'ouvrant et dont l'autre extrémité (24) coopère, soit avec la coulisse (14) sur le cadre dormant (11) au moyen d'un doigt d'entraînement (25), soit avec un bras de levier secondaire (104) comportant ses extrémités (105, 106) montées coulissantes, respectivement, sur l'ouvrant (9) et ledit cadre dormant (11) ; ladite biellette (22, 22A) comportant, également, à son extrémité (23) montée articulée sur l'ouvrant (9) des moyens de commande en rotation de ladite biellette (22, 22A) par l'intermédiaire d'un organe de verrouillage ou d'une tringle de manoeuvre actionnée par les moyens de verrouillage, ces moyens étant constitués, soit par la combinaison d'un doigt de commande (26) et d'un plan butée(29, 29A), soit par un doigt de commande (26) seul, ou encore par un secteur denté (37) et coopérant avec ledit organe de verrouillage ou ladite tringle de manoeuvre, selon le cas, au travers d'un galet (27, 27A) ou d'une crémaillère (39).

2. Ferrure selon la revendication 1, caractérisée par le fait que l'extrémité du bras de compas principal (5), montée articulée sur la traverse inférieure (8A) ou supérieure (8) de l'ouvrant (9), est coudée à angle droit de manière à épouser, en position d'ouverture à la française, la forme du profilé consituant le montant arrière (12) dudit ouvrant (9) et, notamment, la lèvre de recouvrement (32) équipant celui-ci, et autoriser un angle d'ouverture, sensiblement, égal à 180 degrés.

3. Ferrure selon la revendication 1, caractérisée par le fait que le bras de compas principal (5) est arqué et comporte, dans sa partie médiane (18) et sur son bord latéral (100) de faible rayon de courbure, un oeillet (101) intervenant dans la liaison avec l'extrémité (20A) du bras secondaire (19).

4. Ferrure selon la revendication 1, caractérisée par le fait que la coulisse (14) comporte, dans l'un de ses chants longitudinaux (32), une découpe (33) accueillant le doigt d'entraînement (25) de la biellette (22, 22A) et venant se situer, après déverrouillage de l'ouvrant (9) et dans une position de ventilation périmétrale de ce dernier, au droit d'une lumière (34) aménagée dans la paroi latérale (35) de la rainure (15) présente dans la traverse inférieure (16A) et supérieure (16) du cadre dormant (11), pour autoriser le dégagement latéral dudit doigt d'entraînement (25) et assurer l'ouverture à la française de la porte, fenêtre ou analogue.

5. Ferrure selon la revendication 1, caractérisée par le fait que, dans la position de fermeture, l'organe de verrouillage ou tringle de manoeuvre (28A) présente une course à vide (31) par rapport au plan-butée (29A) de la biellette (22A) correspondant au support d'angle (2) pour provoquer un retard dans l'entraînement de ladite biellette (22A) par rapport à la biellette (22) du compas d'arrêt (3) sous l'action des moyens de verrouillage et conférer à l'ouvrant (9) une position de ventilation correspondant à une ouverture en abattant.

6. Ferrure selon la revendication 4, caractérisée par le fait qu'elle comporte des moyens (40) pour immobiliser en translation, la coulisse (14) dans la rainure (15) et maintenir la découpe (33) au droit de la lumière (34) en cas d'ouverture à la française.

7. Ferrure selon la revendication 6, caractérisée par le fait que les moyens (40) sont constitués, par un came (41) montée articulée sur la coulisse (14) et comportant, d'une part, une fourche (42) susceptible d'accueillir le doigt d'entraînement (25) de la biellette (22, 22A) en position de fermeture et de ventilation de l'ouvrant (9) et, d'autre part, un plot de blocage (43) apte à coopérer avec une lumière (44) aménagée dans l'une des parois (45) de la rainure (15), suite à une rotation de la came (41) provoquée par l'ouverture à la française dudit ouvrant (9).

8. Ferrure selon la revendication 6, caractérisée par le fait que les moyens (40) sont constitués par un levier (46) monté articulé sur la coulisse (14) et comportant, d'une part, un doigt de commande (47) coopérant avec le doigt d'entraînement (25) de la biellette (22, 22A) en position de fermeture ou de ventilation de l'ouvrant (9) et, d'autre part, un organe de blocage (48) apte à s'engager dans une ouverture (50), aménagée dans l'une des parois latérales (45) de la rainure (15), suite à une rotation dudit levier (46) sous l'impulsion de moyens élastiques (51) et en cas d'ouverture à la française de l'ouvrant (9).

9. Ferrure selon la revendication 1, caractérisée par le fait que l'extrémité (105) du bras de levier secondaire (104) est montée coulissante dans une glissière (107) aménagée, soit dans une plaquette de fixation, soit dans le prolongement (108) d'une têtière (109) équipant la traverse supérieure (8) ou inférieure (8A) de l'ouvrant (9).

10. Ferrure selon la revendication 1, caractérisée par le fait que l'extrémité (106) du bras de levier secondaire (104) coopère, par l'intermédiaire d'un doigt d'entraînement (112) avec une seconde coulisse (110) susceptible de se déplacer dans la rainure (15) aménagée soit, directement dans la traverse supérieure (16) ou inférieure (16A) du cadre dormant (11), soit dans un profilé (17) rapporté sur cette traverse supérieure (16) ou inférieure (16A).

11. Ferrure selon la revendication 1, caractérisée par le fait que l'extrémité (106) du bras de levier secondaire (104) comporte un têton (112A) engagé dans la rainure (15) aménagée dans la traverse supérieure (16) ou inférieure (16A) du cadre dormant (11) ou dans un profilé (17) rapporté sur cette traverse supérieure (16) ou inférieure (16A).

12. Ferrure selon la revendication 1, caractérisée par le fait que la biellette (22A) comporte un doigt de commande (26) formant un angle (111) avec l'axe longitudinal de cette dernière et apte à coopérer avec un galet (27A) solidaire d'un organe de verrouillage (28A) ou d'une tringle de manoeuvre actionnée par l'intermédiaire des moyens de verrouillage.

13. Ferrure selon les revendications 1 et 9, caractérisée par le fait qu'elle comporte des moyens (113) pour, d'une part, démultiplier l'action de la biellette (22A) sur le bras de levier secondaire (114) et, d'autre part, empêcher l'ouverture à la française de l'ouvrant (9) en fin de déverrouillage des moyens de verrouillage.

14. Ferrure selon les revendications 13, caractérisée par le fait que les moyens (113) sont constitués par une lumière (114), en forme d'une virgule aboutant à l'extrémité (115) de la glissière (107) dans laquelle se déplace l'extrémité (106) du bras de levier secondaire (104), cette lumière (114) formant un angle (116) par rapport à l'axe longitudinal de ladite glissière (107) pour provoquer l'éloignement de ladite extrémité (106) du bras de levier secondaire (104) par rapport au cadre dormant (11) en fin de déverrouillage et, finalement, pour engendrer un déplacement supplémentaire de l'extrémité (105) de ce bras de levier secondaire (104) dans la rainure (15) présente dans la traverse supérieure (16) ou inférieure (16A) du cadre dormant (11).

## Claims

1. Fitting for a door, window or the like, comprising locking means such as an espagnolette or bolt lock ensuring the locking of a leaf (9) against a sash-frame (11) and acting, through a locking organ or an operating rod (28, 28A), onto hinging fittings comprised of a bent support (2) and a stop stay (3) arranged in the fillister to allow the opening of said leaf (9) at least in the French way and according to a ventilation position, characterized in that said bent support (2) and said stop stay (3) include:
- a main stay leg (5) connected, at its one end (6) and by means of a hinged joint (7, 7A), to the lower (8A) or the upper rail (8) of the leaf (9) closest to the rear edge (10) of this latter, the other end (13) of said main stay leg (5) being pivotingly mounted onto a slide (14) moving in a groove (15) made either in the lower (16A) or the supper rail (16) of the sash-frame (11) or present in a profile (17) inserted onto said lower (16A) or supper rail (16),
- a secondary leg (19) hingedly mounted, at its one end (20), onto the lower (16A) or supper rail (16) of the sash-frame (11) and connected, at its opposite end, to the main stay leg (5),
- and means (21) for controlling, starting from the closed position, the opening into ventilation position followed by the opening in the French way of the leaf (9) through a successive action onto the locking means, these means (21) being comprised of a rod (22,22A) hingedly mounted, at its one end (23) onto the upper (8) and lower rail (8A) of the leaf and the other end (24) of which cooperates either with the slide (14) on the sash-frame (11) by means of a driving catch (25) or with a secondary lever arm (104) having its ends (105, 106) slidingly mounted onto the leaf (9) and said sash-frame (11), respectively, said rod (22, 22A) also including, at its end (23) hingedly mounted onto the leaf (9), means for controlling the rotation of said rod (22, 22A) through a locking organ or an operating rod actuated by the locking means, these means being comprised either of the combination of an actuating catch (26) and a thrust plane (29, 29A) or of only an actuating catch (26) or even of a toothed sector (27) co-operating with said locking organ or said operating rod, as the case may be, through a railwheel (27, 27A) or a rack (39).

2. Fitting according to claim 1, characterized in that the end of the main stay leg (5), hingedly mounted onto the lower (8A) or upper rail (8) of the leaf (9) is bent at right angle so as to match, in opening position in the French way, the shape of the profile forming the rear stile (12) of said leaf (9) and viz. the overlapping lip (32) same is fitted with and to authorize an opening angle substantially equal to 180 degrees.

3. Fitting according to claim 1, characterized in that the main stay leg (5) is bent and includes, in its median portion (18) and on its side edge (100) of a small curvature radius, an eyelet (101) intervening in the connection to the end (20A) of the secondary leg (19).

4. Fitting according to claim 1, characterized in that the slide (14) includes, in its one longitudinal edge (32), a cut-out (33) accomodating the driving catch (25) of the rod (22, 22A) and locating itself, upon unlocking of the leaf (9) and in a peripheral ventilation position of this latter, in front of a slot (34) made in the sidewall (35) of the groove (15) present in the lower (16A) and upper rail (16) of the sash-frame (11), in order to authorize the sidely disengagement of said driving catch (25) and to ensure the opening in the French way of the door, window or the like.

5. Fitting according to claim 1, characterized in that, in closed position, the locking organ or the operating rod (28A) has an idle stroke (31) with respect to the thrust plane (29A) of the rod (22A) corresponding to the bent support (2), in order to cause a delay in the driving of said rod (22A) with respect to the rod (22) of the stop stay (3) under the action of the locking means and to confer to the leaf (9) a ventilation position corresponding to a tilted opening.

6. Fitting according to claim 4, characterized in that it includes means (40) for immobilizing in translation the slide (14) in the groove (15) and keeping the cut-out (33) in front of the slot (34) in the case of opening in the French way.

7. Fitting according to claim 6, characterized in that the means (40) are comprised of a cam (41) hingedly mounted onto the slide (14) and including, on the one hand, a fork (42) capable of receiving the driving catch (25) of the rod (22, 22A) in closed and in ventilation position of the leaf (9) and, on the other hand, a locking stud (43) capable of co-operating with a slot (44) made in one wall (45) of the groove (15), further to a rotation of the cam (41) caused by the opening in the French way of said leaf (9).

8. Fitting according to claim 6, characterized in that the means (40) are comprised of a lever (46) hingedly mounted onto the slide (14) and including, on the one hand, an actuating catch (47) cooperating with the driving catch (25) of the rod (22, 22A) in closed or ventilation position of the leaf (9) and, on the other hand, a locking organ (48) capable of engaging into an opening (50) made in one wall (45) of the groove (15), further to a rotation of said lever (46) under the impulse of spring-actuated means (51) and in the case of opening in the French way of the leaf (9).

9. Fitting according to claim 1, characterized in that the end (105) of the secondary lever arm (104) is slidingly mounted in a slide (107) made either in a fixing plate or in the extension (108) of a face-plate (109) the upper (8) or lower rail (8A) of the leaf (9) is fitted with.

10. Fitting according to claim 1, characterized in that the end (105) of the secondary lever arm (104) co-operates, through a driving catch (112), with a second slide (110) capable of moving in the groove (15) made either directly in the upper (16) or lower rail (16A) of the sash-frame (11) or in a profile (17) inserted onto this upper (16) or lower rail (16A).

11. Fitting according to claim 1, characterized in that the end (105) of the secondary lever arm (104) includes a stud (112A) engaged into the groove (15) made in the upper (16) or lower rail (16A) of the sash-frame (11) or in a profile (17) inserted onto this upper (16) or lower rail (16A).

12. Fitting according to claim 1, characterized in that the rod (22A) includes an actuating catch (26) forming an angle (111) with the longitudinal axis of this latter and capable of co-operating with a railwheel (27A) integral with a locking organ (28A) or an operating rod actuated through locking means.

13. Fitting according to claims 1 and 9, characterized in that it includes means (113) for, on the one hand, reducing the action of the rod (22A) onto the secondary lever arm (114) and, on the other hand, impeding the opening in the French way of the leaf (9) at the end of the unlocking of the locking means.

14. Fitting according to claim 13, characterized in that the means (113) are formed by a comma-shaped slot (113) ending at the end (115) of the slide (107) in which moves the end (106) of the secondary lever arm (104), this slot (114) forming an angle (116) with respect to the longitudinal axis of said slide (107), in order to cause the separation of said end (106) of the secondary lever arm (104) with respect to the sash-frame (11) at the end of the unlocking and, finally, to generate an additional displacement of the end (105) of this secondary lever arm (104) in the groove (15) present in the upper (16) or lower rail (16A) of the sash-frame (11).

## Patentansprüche

1. Beschlag für Türen, Fenster oder dergleichen mit Verriegelungsmitteln, wie z.B. einer Treibstange oder Riegelstange, zum Verriegeln eines Flügels (9) gegen einen Festrahmen (11), die über ein Riegelorgan oder eine Betätigungsstange (28, 18A) auf im Falz angeordnete Anlenkbeschläge wirken, die aus einem Ecklager (2) und einer Ausstellschere (3) bestehen, um das Öffnen des Flügels (9) mindestens in Drehöffnung und in eine Lüftungsstellung zu gestatten, dadurch **gekennzeichnet**, daß das Ecklager (2) und die Anstellschere (3) aufweisen:
- einen Hauptscherenarm (5), der an einem seiner Enden (6) mittels eines Gelenks (7, 7A) mit der unteren (8A) oder oberen (8) Traverse des Flügels (9) möglichst nahe an dessen hinteren Kante (10) verbunden ist, während das andere Ende (13) des Hauptscherenarms (5) schwenkbar auf einem Gleitstein (14) gelagert ist, der in einer Rinne (15) verschiebbar ist, die entweder in der unteren (16A) und oberen (16) Traverse des Festrahmens (11) eingearbeitet oder von einem auf der unteren (16A) oder oberen Traverse (16) angebrachten Profil (17) gebildet wird;
- einen Hilfsarm (19), der gelenkig an einem seiner Enden (20) an der unteren (16A) oder oberen (16) Traverse des Festrahmens gelagert und an seinem anderen Ende mit dem Hauptscherenarm (5) verbunden ist;
- und Mittel (21) zum Steuern des Öffnen des Flügels, ausgehend von der Schließstellung, in die Lüftungsstellung und darauffolgend in die Drehöffnungsstellung durch aufeinanderfolgende Einwirkung auf die Verriegelungsmittel, wobei die Mittel (21) aus einem Lenker (22, 22A) bestehen, der an einem seiner Enden (23) an der oberen (8) und unteren (8A) Traverse des Flügels gelagert ist und dessen anderes Ende (24) entweder über einen Mitnahmefinger (25) mit dem Gleitstein (14) am Festrahmen (11) oder mit einem Hilfshebelarm (104) zusammenwirkt, dessen Enden (105, 106) verschiebbar am Flügel (9) und dem Festrahmen (11) gelagert sind, wobei der Lenker (22, 22A) ferner an seinem am Flügel (9) angelenkten Ende (23) Mittel zum Steuern der Drehung des Lenkers (22, 22A) mittels eines Riegelorgans oder einer von den Verriegelungsmitteln betätigten Betätigungsstange aufweist, wobei diese Mittel entweder durch die Kombination eines Betätigungsfingers (26) und einer Anschlagfläche (29, 29A) oder nur durch einen Betätigungsfinger (26), oder durch ein Zahnsegment (37) gebildet werden und mit dem Verriegelungsorgan bzw. der Betätigungsstange über eine Rolle (27,27A) bzw. eine Zahnstange (39) zusammenwirken.

2. Beschlag nach Anspruch 1, dadurch **gekennzeichnet**, daß das Ende des Hauptscherenarms (5), der an der unteren (8A) oder oberen (8) Traverse des Flügels (9) gelagert ist, derart rechtwinklig gebogen ist, daß es sich in der Drehöffnungsstellung an die Form des Profils anlegt, welches den hinteren Schenkel (12) des Flügels (9) und insbesondere die darin enthaltene Abdeckungsführung (32) bildet, und einen Öffnungswinkel gestattet, der im wesentlichen 180° ist.

3. Beschlag nach Anspruch 1, dadurch **gekennzeichnet**, daß der Hauptscherenarm (5) bogenförmig ist und in seinem Mittelteil (18) und auf seiner Seitenkante (100) mit geringem Biegeradius eine Öse (101), für die Verbindung mit dem Ende (20A) des Hilfsarms (19) aufweist.

4. Beschlag nach Anspruch 1, dadurch **gekennzeichnet**, daß der Gleitstein (14) in einer seiner Längskanten (32) einen Ausschnitt (33) aufweist, der den Mitnahmefinger (25) des Lenkers (22, 22A) aufnimmt und sich nach der Entriegelung des Flügels (9) und in einer bezüglich diesem perimetralen Lüftungsstellung des Flügels gegenüber einem Schlitz (34) befindet, der in der Seitenwandung (35) der Rinne (15) in der unteren (16A) und oberen (16) Traverse des Festrahmens (11) eingearbeitet ist, um die seitliche Freigabe des Mitnahmefingers (25) zu gestatten und die Drehöffnung der Tür, des Fensters oder dergleichen, zu ermöglichen.

5. Beschlag nach Anspruch 1, dadurch **gekennzeichnet**, daß in der Schließstellung das Riegelorgan oder die Betätigungsstange (28A) relativ zur Anschlagfläche des entsprechenden Lenkers (22A), des Ecklagers (2) einen Leerhub (31) aufweist, um eine Verzögerung bei der Betätigung des Lenkers (22A) relativ zum Lenker (22) der Ausstellerschere (3) mittels der Verriegelungsmittel zu bewirken und den Flügel (9) in eine Lüftungsstellung, die einer Kippöffnung entspricht, zu bringen.

6. Beschlag nach Anspruch 4, dadurch **gekennzeichnet**, daß er Mittel (40) zum Unterbinden einer Translationsbewegung des Gleitsteins (14) in der Rinne (15) und zum Halten des Ausschnitts (33) im Bereich des Schlitzes (34) bei Kippöffnung, aufweist.

7. Beschlag nach Anspruch 6, dadurch **gekennzeichnet**, daß die Mittel (40) durch eine Nocke (41) gebildet werden, die auf dem Gleitstein (14) gelagert ist und einerseits eine Gabel (42), die den Mitnahmefinger (25) des Lenkers (22, 22A) in Schließ- und Lüftungsstellung des Flügels (9) aufnehmen kann, und andererseits einen Blockierstift (43) aufweist zum Zusammenwirken mit einem Schlitz (44) in einer der Seitenwandungen (45) der Rinne (15) nach einer durch die Drehöffnung des Flügels (9) bewirkten Drehung der Nocke (41).

8. Beschlag nach Anspruch 6, dadurch **gekennzeichnet**, daß die Mittel (40) durch einen Hebel (46) gebildet werden, der auf dem Gleitstein gelenkig gelagert ist und einerseits einen Betätigungsfinger (47) der mit dem Mitnahmefinger (25) des Lenkers (22, 22A) in Schließ- und Lüftungsstellung des Flügels (9) zusammenwirkt und andererseits ein Blockierorgan (48) aufweist, das in eine Öffnung (50) in einer der Seitenwandungen (45) der Rinne (15) eingreifen kann, nach einer Drehung des Hebels (46) die durch Beaufschlagung mit Federmitteln (51) und bei Drehöffnung des Flügels (9), bewirkt wird.

9. Beschlag nach Anspruch 1, dadurch **gekennzeichnet**, daß das Ende (105) des Hilfshebelarmes (104) verschiebbar in einer Gleitschiene (107) gelagert ist, die entweder in einer Befestigungsplatte oder in die Verlängerung (108) eines Kopfstückes (109) eingearbeitet ist, das an der oberen (8) oder unteren (8A) Traverse des Flügels (9) vorgesehen ist.

10. Beschlag nach Anspruch 1, dadurch **gekennzeichnet**, daß das Ende (106) des Hilfshebelarmes (104) mittels eines Mitnahmefingers (112) mit einem zweiten Gleitstein (110) zusammenwirkt, der in der Rinne (15) verschiebbar ist, die entweder direkt in der oberen (16) oder unteren (16a) Traverse des Festrahmens (11) eingearbeitet oder von einem auf der oberen (16) oder unteren (16A) Traverse angebrachten Profil (17) gebildet wird.

11. Beschlag nach Anspruch 1, dadurch **gekennzeichnet**, daß das Ende (106) des Hilfshebelarmes (104) einen Zapfen (112A) aufweist, der in die Rinne (15) eingreift, die in der oberen (16) oder unteren (16A) Traverse des Festrahmens (11) eingearbeitet ist oder von einem auf der oberen (16) oder unteren (16a) Traverse angebrachten Profil (17) gebildet wird.

12. Beschlag nach Anspruch 1, dadurch **gekennzeichnet**, daß der Lenker (22A) einen Betätigungsfinger (26) aufweist, der mit dessen Längsachse einen Winkel (111) bildet und mit einer Rolle (27A), die an einem Riegelorgan (28A) oder einer Betätigungsstange befestigt ist, das mittels der Verriegelungsmittel betätigt wird, zusammenwirken kann.

13. Beschlag nach den Ansprüchen 1-9, dadurch **gekennzeichnet**, daß er Mittel (113) aufweist, einerseits zum Untersetzen der Wirkung des Lenkers (22A) auf dem Hilfshebelarm (114) und andererseits zum Verhindern der Drehöffnung des Flügels (9) am Ende der Freigabe der Verriegelungsmittel.

14. Beschlag nach Anspruch 13, dadurch **gekennzeichnet**, daß die Mittel (113) durch einen Schlitz (114) in Form eines Schlüssellochs gebildet werden, der an das Ende (115) der Gleitschiene (107) anstößt, in der das Ende (106) des Hilfshebelarmes (104) verschiebbar ist, wobei dieser Schlitz (114) einen Winkel relativ zur Längsachse der Gleitschiene (107) bildet, eine Abrückbewegung des Endes (106) des Hilfshebelarmes (104) relativ zum Festrahmen (11) am Ende der Freigabe zu bewirken und schließlich eine zusätzliche Verschiebung des Endes (105) dieses Hilfshebelarmes (104) in der die in der oberen (16) oder unteren (16A) Traverse des Festrahmens (11) vorgesehenen Rinne verursachen.
